# EUROPÄISCHE PATENTSCHRIFT

(11) **EP 0 413 157 B1**
(45) Veröffentlichungstag und Bekanntmachung des Hinweises auf die Patenterteilung: **19.11.1992**
(21) Anmeldenummer: 90113747.1
(22) Anmeldetag: 18.07.1990
(51) Int. Cl.: H01R 43/055

(54) **Verbinderpositioniervorrichtung für eine Crimpmaschine**
Crimp machine terminal positioning device
Appareil de positionnement de terminaux pour une machine à sertir

(30) Priorität: 16.08.1989 DE 8909776 U
(43) Veröffentlichungstag der Anmeldung: 20.02.1991
(73) Patentinhaber: Grote & Hartmann GmbH & Co. KG, D-42369 Wuppertal (DE)
(72) Erfinder: Luczak, Stanislaw, D-5600 Wuppertal 23 (DE)
(74) Vertreter: Patentanwälte Dr. Solf & Zapf

(56) Entgegenhaltungen:
- EP-A- 0 192 102
- US-A- 4 821 383

## Beschreibung

Die Erfindung betrifft eine Verbinderpositioniervorrichtung, mit der die zu crimpenden Verbinder unter den Crimpwerkzeugen der Crimpmaschine positioniert werden können.

Eine Crimpmaschine weist Crimpwerkzeuge auf, die periodisch von einer Antriebseinrichtung betätigt werden. Diese Betätigungseinrichtung treibt auch die Vorschubmittel für die zu crimpenden, aus Blechstanzteilen bestehenden Verbinder bzw. Kontaktelemente an, die zu einem Band aneinandergereiht aufgerollt und als Band den Crimpwerkzeugen zugeführt werden. In den Crimpwerkzeugen wird ein Verbinder an eine elektrische Leitung gecrimpt.

Die Vorschubmittel schieben das Verbinderband längs einer Führungsbahn vor, wobei der vorderste zu crimpende Verbinder genau positioniert unter den Crimpwerkzeugen zum Stillstand kommen soll. Dies gelingt mit einer Bremseinrichtung für das Verbinderband, die mit den Vorschubmitteln zusammenwirkt. Eine derartige Crimpmaschine ist dem Dokument EP-A- 0 192 102 zu entnehmen. Bei hohen Arbeitsgeschwindigkeiten der Crimpmaschine gelingt die Positionierung des noch am Band sitzenden vordersten Verbinders trotz Bremseinrichtung nicht befriedigend. Meist schießt der Verbinder wegen des Trägheitsmoments des Bandes ein Stück über die gewünschte Position hinaus. Eine Erhöhung der Bremskräfte der Bremseinrichtung könnte zwar zum Erfolg führen, die höheren Bremskräfte würden aber den Verbinder verformen, so daß dieser für den Crimpvorgang unbrauchbar würde.

Aufgabe der Erfindung ist, eine Positioniervorrichtung für die Verbinder eines periodisch zugeführten Verbinderbandes zu schaffen, die mit einfachen Mitteln die gewünschte Stellung des vordersten Verbinders eines Verbinderbandes fixiert.

Diese Aufgabe wird durch die Merkmale des Anspruchs 1 gelöst. Vorteilhafte Weiterbildungen der Erfindung werden in den Unteransprüchen gekennzeichnet. Anhand des in der Zeichnung dargestellten Beispiels wird die Erfindung im folgenden erläutert.

Es zeigen:
Fig. 1 - 3 Schematisch eine Seitenansicht des Crimpwerkzeugteils der Crimpmaschine mit der erfindungsgemäßen Positioniervorrichtung in drei verschiedenen Stellungen.

Von der Crimpmaschine ist lediglich der Werkzeugträger 1 dargestellt, in den die Crimpwerkzeuge 2 eingespannt sind und der in Doppelpfeilrichtung 3 von nicht dargestellten Antriebsmitteln periodisch angetrieben wird. Die Werkzeuge fahren gegen einen Arbeitstisch 4, der mit Gegenwerkzeugen bestückt ist, wobei der vorderste Verbinder eines Verbinderbandes 6, an eine elektrische Leitung (nicht dargestellt) gecrimpt wird. Da die übrigen Bestandteile der Crimpmaschine üblicher Bauart sein können, sind sie nicht abgebildet und brauchen auch nicht beschrieben zu werden. Die Erfindung wird anhand eines Verbinderbandes 6 beschrieben, in dem die Verbinder hintereinandergereiht angeordnet sind; die Erfindung ist aber auch verwicklichbar bei einem Verbinderband, in dem die Verbinder nebeneinandergereiht angebunden sind.

Die Crimpvorrichtung ist mit einer Vorschubeinrichtung für das Verbinderband 6 ausgerüstet, von der lediglich der Transportfinger 7 gezeigt ist, der in Doppelpfeilrichtung 8 a vor- und zurückgeschoben, sowie in Doppelpfeilrichtung 7a auf einem Kreisbogenstück auf und nieder geschwenkt werden kann. Zum Vorschub des Verbinderbandes hintergreift der Transportfinger 7 eine Kante eines Verbinders im Verbinderband 6 und schiebt das Band nach vorne.

Als Antriebsmittel für den Transportfinger 7 kann eine Schubstange 8 dienen, die parallel über dem Arbeitstisch 4 am Maschinenrahmen 9 in Doppelpfeilrichtung 10 gleitbar, horizontal liegend gelagert ist. Das vordere Ende 11 der Schubstange 8 gleitet auf einer eine Schräge 13 aufweisenden Führungsbahn 12, die am Werkzeugträger 1 angeordnet ist, so daß bei Bewegung des Werkzeugträgers 1 in Doppelpfeilrichtung 3 die Schubstange 8 in Doppelpfeilrichtung 10 angetrieben wird. Die Bewegungsübertragungsmittel vom hinteren Ende 14 der Schubstange 8 bis zum Transportfinger 7 sind nicht gezeigt, weil sie üblichen Bauelementen entsprechen können.

Die Cripmaschine ist außerdem wie üblich mit einer Bremsvorrichtung 15 ausgerüstet, die eine mit Federn 16 belastete Platte 17 sein kann, die von oben auf das Verbinderband 6 drückt.

Das Verbinderband 6 wird wie üblich in der Führungsnut einer Verbinderführungsplatte 4 a geführt, die in oder auf dem Arbeitstisch 4 angeordnet ist.

Die erfindungsgemäße Positioniervorrichtung weist eine Verhakungsvorrichtung 18 auf, die über dem Verbinderband 6 angeordnet ist und über einen an der Verbinderbandführungsplatte 4 a um eine horizontale Achse 24 schwenkbar gelagerten, zweiarmigen Kipphebel 19 verfügt, dessen vorderer Hebelarm 20 durch die Zugkraft eines Zugfederelements 21 ständig nach oben orientiert zugbelastet ist. Am vorderen Ende des vorderen Hebelarms des Kipphebels 19 ist ein nach unten gerichteter Rasthaken 22 vorgesehen, der eine Kante 23 eines Verbinders 5 des Verbinderbandes 6 hintergreifen kann.

Der Kipphebel 19, der in Doppelpfeilrichtung 25 auf und nieder schwenkbar gelagert ist, weist für diese Schwenkbewegung unter dem anderen rückwärtigen Hebelarm 26 eine sich in seiner Längsrichtung erstreckende Kurvenbahn 27 auf, die im wesentlichen bogenförmig ist.

Die Antriebsmittel 28 a für die Schwenkbewegung des Kipphebels 19 weisen eine auf der Kurvenbahn 27 abrollende Rolle 28 auf, die an einem Lagerarm 29 sitzt, der sich in Richtung hinteres Ende 14 der Schubstange 8 erstreckt und am unteren Hebelarm 30 eines zweiarmigen, sich von oben nach unten erstreckenden Hebels 31, in Doppelpfeilrichtung 32 in Längsrichtung des Hebelarms 30 verstellbar, sitzt. Der Hebel 31 lagert um die horizontale Achse 33 schwenkbar am Maschinenrahmen, wobei der andere obere Hebelarm 35 schwenkbar um die horizontale Achse 34 am hinteren Ende 14 der Schubstange 8 gelagert ist.

Vorzugsweise steht auch der Transportfinger 7 mit dem unteren Hebelarm 30 in Verbindung und wird von diesem angetrieben, wodurch in vorteilhafter Weise ein Synchronantrieb des Transportfingers 7 und des Stopphebels bzw. Kipphebels 19 bewirkt wird.

Durch die Bewegung der Schubstange 8 in Doppelpfeilrichtung 10 wird somit erfindungsgemäß der Hebel 31 in Doppelpfeilrichtung 36 verschwenkt. Die Rolle 28 rollt auf der konvexen Führungsbahn 27 ab, wodurch der Rasthaken 22 angehoben und abgesenkt wird.

Die Kurvenbahn 27 hat als Kulmination ein gerades Bahnstück 27 a, wobei vor und hinter dem geraden Bahnstück 27 a Bogenstücke 27 b vorgesehen sind.

Aufgrund der beschriebenen Anordnung und Raumform der Bauelemente der erfindungsgemäßen Positioniervorrichtung wird die Verhakung zwischen Rasthaken 22 und Verbinderkante 23 aufgehoben und der Kipphebelarm 20 nach oben geschwenkt und unmittelbar danach der Rasthaken 22 aus der angehobenen Stellung (Fig. 1) in die abgesenkte Stellung gedrückt. Der Rasthaken 22 greift dabei zunächst in einen Leerraum zwischen den Kanten 23 des vorangehenden und des nachfolgenden Verbinders (Fig. 2). Der Transportfinger 7 transportiert das Verbinderband 6 weiter, bis die Rastnase bzw. der Rasthaken 22 gegen die nächste Rastkante 23 stößt (Fig. 3). Dadurch wird das Verbinderband 6 gestoppt und der vorderste Verbinder 5 des Bandes 6 befindet sich genau positioniert unter den Crimpwerkzeugen 2 (Fig. 3).

Das Verbinderband 6 kann nicht mehr über die Crimpstelle hinausschießen.

Durch die Versetzbarkeit des Lagerarms 29 in Doppelpfeilrichtung 32 kann der Schwenkwinkel des Stopphebels bzw. Kipphebels 19 auf unterschiedliche Eingriffszeitpunkte bzw. Betätigungszeitpunkte bezüglich der Kanten 23 eingestellt werden. Die Stoppeinrichtung ist somit auf einfache Weise auf Verbinder unterschiedlicher Baulänge bzw. Bauform einstellbar.

## Patentansprüche

1. Verbinderpositioniervorrichtung für eine Crimpmaschine die bandförmig aneinandergereihte, aus Blechstanzteilen geformte Verbinder an abisolierte elektrische Leitungen crimpt und beim Crimpen den gecrimpten Verbinder vom Verbinderband abtrennt, wobei die Crimpmaschine eine Transportfingereinrichtung für den Vorschub des Verbinderbandes und eine Bremsvorrichtung zum Abbremsen der Vorschubbewegung des Verbinderbandes aufweist, gekennzeichnet durch eine Verhakungsvorrichtung (18) zum Abstoppen der Vorschubbewegung des Verbinderbandes (6), die hinter eine Kante (23) eines Verbinders greift.

2. Verbinderpositioniervorrichtung nach Anspruch 1,
**dadurch gekennzeichnet**,
daß die Verhakungsvorrichtung (18) über dem Verbinderband (6) angeordnet ist, das in einer Verbinderbandführungsplatte (4 a) geführt ist.

3. Verbinderpositioniervorrichtung nach Anspruch 1 und/oder 2,
**dadurch gekennzeichnet**,
daß die Verhakungsvorrichtung (18) einen um eine horizontale Achse schwenkbar, vorzugsweise an der Verbinderbandführungs platte (4 a) gelagerten zweiarmigen Kipphebel (19) aufweist, dessen vorderer Hebelarm (20) mit einem nach unten gerichteten Rasthaken (22) versehen ist, der die Kante (23) eines Verbinders (5) des Verbinderbandes (6) hintergreifen kann.

4. Verbinderpositioniervorrichtung nach Anspruch 3,
**dadurch gekennzeichnet**,
daß der vordere Hebelarm (20) des Kipphebels (19) durch die Zugkraft eines Zugfederelements (21) ständig nach oben orientiert zugbelastet ist.

5. Verbinderpositioniervorrichtung nach Anspruch 3 und/oder 4,
**gekennzeichnet dadurch**,
daß der Kipphebel (19) auf und nieder schwenkbar gelagert ist.

6. Verbinderpositioniervorrichtung nach Anspruch 5,
**dadurch gekennzeichnet**,
daß der Kipphebel (19) unter dem anderen, rückwärtigen Hebelarm (26) eine sich in seiner Längsrichtung erstreckende konvexe Kurvenbahn (27) aufweist, die mit Antriebsmitteln (28 a) für die Schwenkbewegung des Kipphebels (19) zusammenwirkt.

7. Verbinderpositioniervorrichtung nach Anspruch 6,
**dadurch gekennzeichnet**,
daß die Antriebsmittel (28 a) eine auf der Kurvenbahn (27) abrollende Rolle (28) aufweisen, die an einem Lagerarm (29) sitzt, der sich in Richtung hinteres Ende 14 einer Schubstange (8) erstreckt und am unteren Hebelarm (30) eines zweiarmigen, sich von oben nach unten erstreckenden Hebels (31) sitzt, der um die horizontale Achse (33) schwenkbar am Maschinenrahmen lagert, wobei der andere obere Hebelarm (35) schwenkbar um die horizontale Achse (34) am hinteren Ende (14) der Schubstange (8) gelagert ist.

8. Verbinderpositioniervorrichtung nach einem oder mehreren der Ansprüche 5 bis 7,
**dadurch gekennzeichnet**,
daß die Schubstange (8) parallel über dem Arbeitstisch (4) am Maschinenrahmen (9) in Doppelpfeilrichtung (10) gleitbar, horizontal liegend gelagert ist, wobei das vordere Ende (11) der Schubstange (8) auf einer eine Schräge (13) aufweisenden Führungsbahn (12) gleitet, die am zum Crimpen auf und nieder fahrbaren Werkzeugträger (1) der Crimpmaschine angeordnet ist, so daß bei Bewegung des Werkzeugträgers (1) in Doppelpfeilrichtung (3) die Schubstange (8) in Doppelpfeilrichtung (10) angetrieben wird.

9. Verbinderpositioniervorrichtung nach einem oder mehreren der Ansprüche 1 bis 8,
**dadurch gekennzeichnet**,
daß der Transportfinger (7) der Transportfingereinrichtung mit dem unteren Hebelarm (30) des Hebels (31) antriebsmäßig in Verbindung steht.

10. Verbinderpositioniervorrichtung nach einem oder mehreren der Ansprüche 3 bis 9,
**dadurch gekennzeichnet**,
daß die Kurvenbahn (27) als Kulmination ein gerades Bahnstück (27 a) aufweist, wobei vor und hinter dem geraden Bahnstück (27 a) Bogenstücke (27 b) vorgesehen sind.

11. Verbinderpositioniervorrichtung nach einem oder mehreren der Ansprüche 1 bis 10,
**dadurch gekennzeichnet**,
daß der Rasthaken (22) eine Rastkante (23) eines Verbinderbandes (6) hintergreift, das die Verbinder (5) in Längsrichtung des Bandes aneinandergereiht aufweist.

12. Verbinderpositioniervorrichtung nach einem oder mehreren der Ansprüche 3 bis 11,
**dadurch gekennzeichnet**,
daß der Lagerarm (29) in Doppelpfeilrichtung (32) in Längsrichtung des Hebelarms (30) verstellbar angeordnet ist.

## Claims

1. Connector positioning device for a crimping machine which crimps connectors formed from stamped sheet metal parts ranged alongside each other in the form of a strip onto insulated electrical cables and separates the crimped connectors from the connector strip in the crimping process, wherein the crimping machine incorporates a conveyor finger device to advance the strip of connectors and a braking device to restrain the forward movement of the connector strip, characterised by hook means (18) to stop the forward movement of the connector strip (6) which engages a connector behind one edge (23).

2. Connector positioning device according to Claim 1, characterised in that the hook means (18) is located above the connector strip (6) which is guided in a connector strip guide plate (4a).

3. Connector positioning device according to Claim 1 and/or 2, characterised in that the hook means (18) incorporates a two-armed rocking lever (19) which can swing about a horizontal axis, mounted preferably on the connector strip guide plate (4a), the forward lever arm (20) of which is provided with a downwardly directed hook catch (22) which engages the edge (23) of a connector (5) in the connector strip (6).

4. Connector positioning device according to Claim 3, characterised in that the forward lever arm (20) of the rocking lever (19) is continually drawn upwards by the pulling force of a spring member (21).

5. Connector positioning device according to Claim 3 and/or 4, characterised in that the rocking lever (19) is mounted so that it can swing up and down.

6. Connector positioning device according to Claim 5, characterised in that the rocking lever (19) has a convex curved track (27) which extends in its longitudinal direction beneath the other rear rocking arm (26) which acts together with drive means (28a) to produce swinging movement of the rocking lever (19).

7. Connector positioning device according to Claim 6, characterised in that the drive means (28a) has a roller (28) which seats on the curved track (27), is mounted on a bearing arm (29) which extends in the direction of the rear end 14 of a push bar (8) and bears on the lower lever arm (30) of a two-arm lever which extends upwards and downwards and is swingably mounted on the machine frame about the horizontal axle (33), while the other upper lever arm (35) is swingably mounted about the horizontal axle (34) of the rear end (14) of the push bar (8).

8. Connector positioning device according to one or more of Claims 5 to 7, characterised in that the push bar (8) is horizontally mounted so as to slide in the direction of the double arrow (10) parallel to and above the working table (4) on the machine frame (9), wherein the forward end (11) of the push bar (8) slides on a guide track (12) incorporating a ramp (13) which is arranged above and below movable tool carriers (1) on the crimping machine during crimping so that when the tool carrier (1) moves in the direction of the double arrow (3) the push bar (8) is driven in the direction of the double arrow (10).

9. Connector positioning device according to one or more of Claims 1 to 8, characterised in that the conveyor finger (7) of the conveyor finger device is connected in driving relation to the lower lever arm (30) of the lever (31).

10. Connector positioning device according to one or more of Claims 3 to 9, characterised in that the curved track (27) has a straight length of track (27a) as an apex while curved portions (27b) are provided in front of and behind the straight portion of track (27a).

11. Connector positioning device according to one or more of Claims 1 to 10, characterised in that the catch hook (22) engages a catch edge (23) of a connector strip (6), in which the connectors (5) lie alongside each other in the longitudinal direction of the strip.

12. Connector positioning device according to one or more of Claims 3 to 11, characterised in that the bearing arm (29) is adjustable in the direction of the double arrow (32) in the longitudinal direction of the lever arm (30).

## Revendications

1. Dispositif de positionnement de raccords pour machine à sertir qui sertit des raccords formés à partir de pièces estampées en tôle, rangés les uns contre les autres en forme de bande sur des fils électriques dénudés et sépare, lors du sertissage, le raccord serti de la bande de raccords, la machine à sertir présentant un dispositif à doigt de transport pour l'avance de la bande de raccords et un dispositif de freinage pour le freinage du movement d'avance de la bande de raccords,
caractérisé par un dispositif d'accrochage (18) pour l'arrêt du mouvement d'avance de la bande de raccords (6) qui s'engage derrière un bord (23) du raccord.

2. Dispositif de positionnement de raccords selon la revendication 1,
caractérisé en ce que le dispositif d'accrochage (18) est disposé au-dessus de la bande de raccords (6) qui est guidée dans une plaque de guidage de la bande de raccords (4a).

3. Dispositif de positionnement de raccords selon la revendication 1 et/ou 2,
caractérisé en ce que le dispositif d'accrochage (18) présente un levier oscillant (19) à deux bras, pivotant autour d'un axe horizontal, monté de préférence sur la plaque de guidage de la bande de raccords (4a) dont le bras de levier avant (20) est muni d'un crochet d'enclenchement (22) dirigé vers le bas, apte à s'insérer derrière le bord (23) d'un raccord (5) de la bande (6).

4. Dispositif de positionnement de raccords selon la revendication 3,
caractérisé en ce que le bras de levier avant (20) du levier oscillant (19) est constamment chargé en traction orienté vers le haut par la force de traction d'un élément de ressort de traction (21).

5. Dispositif de positionnement de raccords selon la revendication 3 et/ou 4,
caractérisé en ce que le levier oscillant (19) est monté pivotant vers le haut et vers le bas.

6. Dispositif de positionnement de raccords selon la revendication 5,
caractérisé en ce que le levier oscillant (19) présente au-dessous de l'autre bras de levier, situé vers l'arrière (26), un chemin incurvé convexe (27) s'étendant dans sa direction longitudinale, qui coopère avec des moyens d'entraînement (28a) pour le mouvement de pivotement du levier oscillant (19).

7. Dispositif de positionnement de raccords selon la revendication 6,
caractérisé en ce que les moyens d'entraînement (28a) présentent une bobine (28) se déroulant sur le chemin incurvé (27), cette bobine étant montée sur un bras à palier (29) qui s'étend dans la direction de l'extrémité arrière (14) d'une bielle (8) et est montée sur le bras de levier inférieur (30) d'un levier à deux bras s'étendant du haut vers le bas, qui est monté pivotant autour de l'axe horizontal (33) sur le châssis de la machine, l'autre bras de levier supérieur (35) étant monté pivotant autour de l'axe horizontal (34) à l'extrémité arrière (14) de la bielle (8).

8. Dispositif de positionnement de raccords selon une ou plusieurs des revendications 5 à 7,
caractérisé en ce que la bielle (8) est montée horizontale coulissante dans la direction de la double flèche (10) sur le châssis de la machine (9), parallèlement au-dessus de la table de travail (4), l'extrémité avant (11) de la bielle (8) coulissant sur une glissière de guidage (12) présentant un chanfrein (13) qui est disposée sur le porte-outils (1) de la machine à sertir mobile vers le haut et vers le bas pour le sertissage, de sorte que, lors du mouvement du porte-outils (1) dans la direction de la double flèche (3), la bielle (8) soit entraînée dans la direction de la double flèche (10).

9. Dispositif de positionnement de raccords selon une ou plusieurs des revendications 1 à 8,
caractérisé en ce que le doigt de transport (7) du dispositif à doigt de transport est relié à entraînement avec le bras de levier inférieur (30) du levier (31).

10. Dispositif de positionnement de raccords selon une ou plusieurs des revendications 3 à 9,
caractérisé en ce que le chemin incurvé (27) présente en son point culminant une section de chemin droite (27a), des sections en arc (27b) étant prévues en amont et en aval de la section de chemin droite (27a).

11. Dispositif de positionnement de raccords selon une ou plusieurs des revendications 1 à 10,
caractérisé en ce que le crochet d'enclenchement (22) s'engage derrière un bord d'enclenchement (23) d'une bande de raccords (6) qui présente des raccords (5) rangés dans la direction longitudinale de la bande.

12. Dispositif de positionnement de raccords selon une ou plusieurs des revendications 3 à 11,
caractérisé en ce que le bras à palier (29) est disposé réglable dans la direction de la double flèche (32) dans la direction longitudinale du bras de levier (30).
